# FASCICULE DE BREVET EUROPEEN

(11) **EP 0 279 134 B1**
(45) Date de publication et mention de la délivrance du brevet: **24.10.1990**
(21) Numéro de dépôt: 87402917.6
(22) Date de dépôt: 18.12.1987
(51) Int. Cl.: C11D 3/37

(54) **Latex antiredéposant pour le lavage d'articles textiles**
Latex gegen Wiederverschmutzung beim Waschen von Textilien
Antiredeposition latex for washing textiles

(30) Priorité: 24.12.1986 FR 8618471; 20.05.1987 FR 8707279
(43) Date de publication de la demande: 24.08.1988
(73) Titulaire: RHONE-POULENC CHIMIE, 92408 Courbevoie Cédex (FR)
(72) Inventeur: Berrod, Gérard, F-69110 Villeurbanne (FR); Charmot, Dominique, F-75019 Paris (FR); Gresser, Robert, F-38800 Le Pont de Claix (FR); Guerin, Gilles, F-69110 Sainte Foy Les Lyon (FR)
(74) Mandataire: Le Pennec, Magali

(56) Documents cités:
- EP-A- 103 254
- EP-A- 106 111
- EP-A- 116 930
- EP-A- 168 547
- EP-A- 193 360
- EP-A- 0 000 215
- EP-A- 0 076 992
- EP-A- 0 126 551
- FR-A- 1 362 843
- FR-A- 2 236 926
- US-A- 3 284 364
- US-A- 3 563 905
- JAPANESE PATENTS GAZETTE, section D, semaine 30, 2 septembre 1975, no. 49961W/30, Derwent Publications Ltd, Londres, GB; & JP-A-32 858 (NIPPON SYNTH. CHEM.) 15-11-1974
- CHEMICAL ABSTRACTS, vol. 99, no. 22, novembre 1983, page 41, résumé no. 176858u, Columbus, Ohio, US; & JP-A-58 63 722 (NIPPON SYNTHETIC CHEMICAL INDUSTRY CO., LTD) 15-04-1983

## Description

La présente invention concerne de nouveaux latex utilisés comme agents antisalissures et antiredéposants pour le lavage aqueux d'articles textiles.

On sait que les compositions lessivielles actuellement commercialisées pour le lavage d'articles textiles synthétiques ou naturels, sont des mélanges complexes de différents produits ayant tous des fonctions bien déterminées, tels que par exemple les agents complexants des métaux, les tensioactifs, les agents anticorrosion, les détergents, les agents antiredéposants, les agents de blanchiment, les agents antisalissures.

On entend par agents antisalissures des agents qui ont essentiellement pour rôle de réduire l'affinité des fibres textiles pour les salissures, en particulier pour des salissures grasses, et de faciliter ainsi leur enlèvement.

on entend par agents antiredéposants des agents qui ont essentiellement pour rôle d'éviter le dépôt des salissures sur les fibres textiles, en particulier pour éviter le redépôt des salissures enlevées au cours du lavage.

Ainsi, dans les demandes de brevet EP-A 215, EP-A 116 930 et EP-A 193 360, on connait l'utilisation dans des compositions exemptes de phosphates, de copolymères du type monomère vinylique, acide mono et/ou dicarboxyliques insaturés en tant que builder ou agent améliorant les propriétés détergentes d'un bain lessiviel.

L'utilisation comme agents anti-incrustants, c'est-à-dire des agents qui ont essentiellement pour rôle d'éviter le dépôt notamment des ions calcium sor le linge, provoquant un grisaillement de celui-ci, de polymères acétate de vinyle, acide mono et/ou dicarboxyliques insaturés a été précédemment décrite dans les demandes EP-A 76 992, EP-A 103 254, EP-A 106 111, EP-A 168 547.

On connait aussi l'utilisation en tant qu'agents antiredéposants de polymères acétate de vinyle, acides carboxyliques insaturés ou leurs esters, utilisation décrite dans le brevet US-A 3 284 364 et la demande de brevet japonais J P-A 32 858/1973.

Enfin, en tant qu'agents antiredéposants, la demande de brevet français FR-A 2 236 926 décrit l'utilisation de polyesters sulfonés.

L'objet principal de l'invention consiste donc en de nouvelles compositions détergentes ou de rinçage.

Dans ce but, les compositions selon l'invention sont caractérisées en ce qu'elles contiennent un latex antisalissure et antiredéposant constitué soit de copolymères acétates de vinyle-acides carboxyliques insaturés greffés par des polyesters sulfoniques, soit de copolymères d'esters (méth)acryliques greffés par des polyesters sulfoniques.

On donne dans ce texte et pour tout le reste de la description au terme de latex le sens habituel, c'est à dire, les dispersions aqueuses de polymères formant des systèmes hétérogènes comprenant une phase continue liquide, l'eau et une phase discontinue solide.

Les latex alcali-solubles de l'invention objet de la demande de brevet sont des latex à l'état de dispersion à un certain pH notamment acide ou neutre et qui, lors de l'augmentation du pH, voient les particules polymérisées précitées se déliter, ce qui conduit ainsi à des solutions aqueuses de polymères. En d'autres termes, les latex qui conviennent dans le cadre de l'invention sont ceux qui lors de l'augmentation du pH sont susceptibles de subir une variation de leur configuration en fonction du pH du bain lessiviel.

Les latex alcali-solubles utilisés sont généralement des produits bien connus. Leur préparation, leurs caractéristiques physiques et chimiques sont considérées ici comme faisant partie de l'art antérieur.

L'objet de la présente invention a été de sélectionner, dans la gamme des latex décrits, un domaine de compositions de latex d'une part synthétisables à faible prix et présentant d'autre part des propriétés antisalissures et antiredéposantes améliorées par rapport aux latex décrits dans l'art antérieur.

Les latex, utilisés dans la présente demande, sont tous des latex vinyliques soit composés de copolymères acétate de vinyle-acides carboxyliques insaturés greffés par des polyesters sulfoniques soit de copolymères d'esters (meth)acryliques-acides carboxyliques greffés par des polyesters sulfoniques.

Comme premier type de lates alcali-solubles convenant bien dans le cadre de la présente invention, on peut citer les latex à base d'esters vinyliques. Plus particulièrement, on peut utiliser les latex à base d'esters vinyliques, d'acides mono ou dicarboxyliques éthyléniquement insaturés et éventuellement, soit d'esters (méth)acryliques, soit de monomères hydrosolubles tels qu'acrylamide ou vinylsulfonate. A titre d'acide, on mentionnera notamment les acides maléique crotonique, (méth)acrylique ou itaconique. Généralement, le taux d'axide est d'au moins 3% et de préférence compris entre 3 et 8%. Comme ester vinylique, on citera particulièrement l'acétate de vinyle.

Ce premier type de latex alcali-solubles, objet de la présente invention est constitué par les latex à base d'esters vinyliques, précédemment décrits, polymérisés en présence de polyester sulfonate.

Le deuxième type de latex alcalisolubles, utilisés dans la présente invention, est constitué d'esters (méth)acryliques et d'acides carboxyliques greffés par des polyester sulfonates.

Dans ce cas, on peut utiliser les latex à base d'esters (méth)acryliques, d'acides mono ou dicarboxyliques éthyléniquement insaturés et éventuellement d'autres monomères tels que le styrène ou le butadiène.

A titre d'esters (méth)acryliques, on citera notamment les alkyl (méth)acrylates, dont la chaîne alkyle contient de préférence 1 à 4 atomes de carbones tels que le (méth)-acrylate de méthyle ou d'éthyle.

A titre d'acides, on peut mentionner particulièrement les acides (méth)acryliques, itaconiques ou maléi- ques.

En principe, le taux d'acide (pourcentage pondéral de monomère dans le produit) est d'au moins 10 % et généralement, il est compris entre 10 % et 20 %.

Le taux de polyestersulfonate par rapport aux monomères est de préférence inférieur à 10%. Les polyesters sulfonés utilisés encore plus préférentiellement dans le cadre de la présente invention sont ceux contenant environ 60 % de groupe phtalyl ou succinyl pour environ 40 % de groupement éthylène oxyde. L'acide phtalique est réparti entre ses isomères approximativement de la façon suivante : 80 % d'acide téréphtalique pour 20 % d'acide isophtalique. On ajoute à ce mélange d'acide une quantité molaire d'acide sulfoisophtalique correspondant à environ 15 % du mélange d'acide précédemment indiqué.

Les latex utilises dans la présente invention sont choisis de préférence parmi ceux du premier groupe de latex alcali-soluble qui ont une composition qui correspond à la répartition suivante :
- 84 à 96 % d'acétate de vinyle,
- 3 à 6 % d'acide acrylique ou crotonique ou de l'un des ses dérivés et
- 1 à 10 % de polyester sulfoné.

On préfère utiliser les latex dont la composition est comprise dans les limites suivantes:
- acétate de vinyle 87 - 94 %
- acide crotonique ou acrylique 4 - 5 %
- polyester sulfoné 2 - 8 % et tout particulièrement les latex dont l'acide est l'acide acrylique.

Font également partie des compositions de l'invention, les produits précédents ayant subi une hydrolyse partielle ou totale des groupements acétate de vinyle, c'est à dire une transformation de l'acétate de vinyle en alcool vinylique.

Les compositions détergentes contenant ledit latex, objets de l'invention, contiennent de préférence au moins 0,1 % de latex tel que décrit précédemment et encore plus préférentiellement 0,4 %.

Les compositions détergentes peuvent contenir en outre à titre d'auxiliaires de lavage, des pyrophosphates, des métaphosphates, des tripolyphosphates de métaux alcalins, des zéolites, des tensioactifs, un système de blanchiment, des enzymes, des azurants optiques, des parfums, des silicates etc.....

Lé latex peut aussi être incorporé à une composition de rinçage ce qui permet bien sûr ainsi d'ajouter le latex au bain lors du rinçage.

Bien entendu, tout ce qui a été dit plus haut dans la description au sujet de la nature et des caractéristiques du latex alcali-soluble s'applique ici au sujet des compositions, les latex entrant dans leurs constitutions étant tout à fait identiques à ceux décrits pour le procédé.

Des exemples vont maintenant être donnnés.

Les tests utilisés au cours des exemples qui suivent ont pour but d'évaluer les propriétés antisalissures et antiredéposantes d'un additif donné.

La redéposition des salissures est un phénomène cumulatif qui se manifeste par un grisaillement du linge au bout d'un nombre important de cycles de lavage.

### EXEMPLES 1 à 4

Pour mesurer les propriétés antiredéposantes, la méthode utilisée consiste à laver plusieurs fois des échantillons de tissus en présence de l'additif à tester, et d'un tissue sali. Les conditions expérimentales sont les suivants :
CONDITIONS OPERATOIRES :

Cinq cycles de lavage cumulés sont effectués selon les conditions suivants :
- Température de lavage : 60 _{°}C
- Durée du lavage : 20 mn (7 mn de montée en température et 13 mn à 60_{°}C. La vitesse d'agitation est de 100 coups/mn)
- Dilution : ajout de 250 ml d'eau dure froide suivie de 5 mn d'agitation
- 3 rinçages de 5 mn en présence de 500 ml d'eau dure froide
- Dureté de l'eau (33_{°}francais : 330 mg CaCO3A)
- Séchage des tissus par deux passages successifs sur glaceuse photo
- Mesure de réflectance : photomètre GARDNER filtre Y, 4 épaisseurs de tissus.

TISSUS :
Coton 405 )
Polyester coton (PE/C) 7406 ) Origine TESTFABRIC
Polyester "Dacron 54" (PE) ) SALISSURE :
- KREFELD WFK (Alderstrasse, 44, Lieferschein)
- EMPA (COTON Saint GALLEN EMPA, laboratoire d'essai des matériaux ; Unterstrasse 11, case postale, CH 9001, ST GALL). APPAREILLAGE :
   Tergotomètre (HOBOKEN, N, J, United state testing Co, Inc.) (2 pots par essai)
   - chaque pot du tergotomètre contient :
      . 4 éprouvettes de coton (10 x 12 cm)
      . 4 éprouvettes de PE/C (10 x 12 cm)
      . 4 éprouvettes de polyester (10 x 12 cm)
      . 4 éprouvettes de coton sali KREFELD (10 x 12 cm) ou :
      4 éprouvettes de coton sali KREFELD et
      2 éprouvettes de coton sali EMPA (10 x 12 cm)
      . 500 ml de solution lessivielle (la concentration lessivielle est de 6g/l.)
      . Rapport de bain 1/25

### EVALUATION DES PERFORMANCES :

La mesure de réflectance Ry est effectuée à l'aide d'un photomètre GARDNER filtre y sur 4 épaisseurs de tissus. Un additif est d'autant plus efficace que la réflectance du tissu lavé 5 fois en sa présence, selon le test décrit ci-dessus, est importante et se rapproche de celle du tissu propre (Ry = 83 %). Les produits testés sont particulièrement actifs sur fibres synthétiques, ainsi que sur mélange de fibres. Les mesures de réflectance présentées dans les tableaux sont relatives uniquement aux tissus polyester.

### RESULTATS DES TESTS :

Nous avons étudié l'influence des paramètres suivants sur l'efficacité antiredéposante des produits :

- la nature et le taux de l'acide,
- le taux de polyester sulfoné,.
- l'hydrolyse des fonctions acétate.

Dans les tableaux ci-dessous, les taux des constituants acétate de vinyle, acide crotonique ou acrylique et polyester sulfoné sont exprimés en pourcentagte pondéral. Les performances des meilleurs additifs sont comparées à celles de l'additif commercial F4M (éther de cellulose DOW CHEMICAL).

La composition pondérale de la formule lessivielle utilisée est la suivante :

### EXEMPLE 1 Performance de différents latex du premier type :

On ajoute en post-addition les produits cités dans le tableau I, la concentration en lessive est de 6 g/l, contenant 0,42 % d'additif. Chaque échantillon de tissu est lavé 5 fois en présence de la salissure.

L'essai référencé blanc correspond aux cinq lavages de tissus en présence de salissures et en absence d'additif.

### EXEMPLE 2: Etude en fonction de la concentration dans la lessive :

Conformément à l'exemple 1, on réalise différents tests en modifiant la concentration en additif dans le bain lessiviel.

- ajout en post addition à différentes concentrations.
- concentration en lessive 6g/1.
- salissure KREFELD

### EXAMPLE 3 : Influence de la salissure :

- ajout du latex en post addition à concentration constante dans le bain = 25 ppm.
- concentration en lessive 6g/1
- salissures KREFELD + EMPA

Avec le mélange de salissures, l'éther de cellulose amplifie la redéposition alors que les additifs revendiqués restent efficaces.

### EXEMPLE 4 : Introduction de l'additif 5 dans une bouillie pour atomisation ("slurry").

Dans un "slurry", le pH alcalin, la force ionique et la température élevée tendent à dégrader les produits fragiles, par conséquent, la lessive obtenue à partie d'un slurry contenant l'additif a été testée.

Les ingrédients habituels d'une lessive tels que le TPP, les tensio actifs ioniques, le silicate de sodium, le sulfate de sodium et l'eau sont mélangés pour former une bouillie qui constitue "le slurry". Ce mélange très alcalin est ensuite séché par atomisation pour obtenir une poudre. Les tensio actifs non ioniques, les agents de blanchiment, les enzymes et les parfums sont ensuite rajoutés.

Deux slurries ont été préparés ; l'additif 5 est rajouté à l'un des slurries. Pour simuler l'hydratation du TPP et l'atomisation ces mélanges sont maintenus 1h30 à 90_{°}C sous agitation. Dans ces conditions de pH et de température, l'additif 5 est totalement hydrolysé ; les groupements acétate de vinyle sont transformés en alcool vinylique. Trois formules ayant même composition globale que précédemment, voir formule page 7, ont été préparées à partir des slurries et testées dans les conditions expérimentales identiques à celles décrites à l'exemple 1.

Les caractéristiques des formules préparées sont les suivantes :
formule X : préparée à partir du siurry témoin sans additif.
formule Y : préparée à partir du slurry témoin sans additif, l'additif n^{o} 5 est introduit en post addition à raison de 0,42 % de la formule,
formule Z : préparée à partir du slurry contenant d'additif n° 5, le pourcentage pondéral en additif n° 5 dans le formule est de 0,42 %.

Les valeurs des réflectances Ry du tissu dacron obtenues avec ces formules sont reportées sur le tableau IV suivant :

Les résultats obtenus avec l'additif 5 introduit dans un slurry sont du même ordre de grandeur que ceux obtenus lorsque cet additif est introduit dans le bain lessiviel. Le produit conserve ses propriétés antiredéposantes lorsqu'il est introduit dans un slurry.

Cet exemple illustre qu'après hydrolyse, les polymères de l'invention conservent leur activité.

### EXEMPLES 5 à 6

Pour mesurer les propriétés anti-salissures, la méthode utilisée consiste à laver des échantillons de tissus en présence de l'additif à tester, à déposer des tâches sur ces tissus et à les relaver. Les résultats obtenus traduisent l'affinité des textiles ainsi conditionnés pour une salissure. Les conditions expérimentales sont les suivantes.
TISSUS : Coton 405 '
Polyester coton (PE/C) 7404 1 Origine TESTFABRIC
Polyester "Dacron 54" (PE)
APPAREILLAGE : Linitest HANAU (2 pots par essai)
Chaque pot de linitest contient :
   . 10 billes inox de 12 mm de diamètre,
   . 4 rectangles de coton (10 x 12 cm),
   . 4 rectangles de PE/C (10 x 12 cm), | soit / 20 g de
   . 4 rectangles de polyester (10 x 12 cm) tissu
   . 300 ml de solution lessivielle.
   . Rapport de bain : 1/15.

CONDITIONS OPERATOIRES :
. Température de lavage : 60_{°}C,
. Durée du lavage : 40 mm (25 mn de montée en température et 15 mm à 60°C),
. Dilution : ajout de 150 ml d'eau dure froide suivie de 5 mn d'agitation,
. 3 rinçages de 5 mn en présence de 400 ml d'eau dure froide,
. Dureté de l'eau (33_{°} TH),
. Séchage des tissus par deux passages successifs sur glaceuse photo,
. Mesure de réflectance : photomètre GARDNER filtre Y, 4 épaisseurs de tissus.

### SALISSURE : Huile de vidange de voiture.

DEROULEMENT DES OPERATIONS : . Conditionnement : on effectue un cycle de lavage en présence de l'additif à tester. L'additif peut être introduit soit dans le bain lessiviel, soit au cours du rinçage.
. Tachage : à l'aide d'une burette, on dépose 4 gouttes d'huile de vidange au centre de l'échantillon de tissu disposé sur un "verre de montre". Les tissus sont ensuite mis à l'étuve à 60°C pendant une heure. On salit ainsi la moitié des échantillons.
. Mesure de la réflectance des tissus tachés (GARDNER, filtre Y).
. Lavage : on opére de la même façon que pour le conditionnement, mais en absence d'additif. Chaque pot de linitest contient ainsi deux échantillons tachés et deux échantillons non tachés de chaque qualité de tissu.
. Mesure de la réflectance après lavage (GARDNER, filtre Y). La réflectance des tissus tachés indique l'effet antisalissure.

### EXPRESSION DES RESULTATS :

Les résultats concernant l'enlèvement des salissures sont exprimés sous la forme de la valeur de la "rémission" R : Rₛ: réflectance du tissu sali, avant lavage,
   Rₒ: réflectance du tissu non sali, avant lavage,
   Ri: réflectance du tissu sali, après lavage.
   Plus la rémission R est élevée, plus est grande l'efficacité de l'additif comme agent anti-salissure.

### EXEMPLE 5 :

Le test utilisé ou cours des exemples qui suivent a pour but d'évaluer les propriétés anti-redéposan- tes des additifs donnés dans les taubleaux V et VI.

La méthode utilisée consiste à laver des échantillons de tissus en présence de l'additif à tester, et de salissures déposées sur des mèches de coton. Les résultats obtenus traduisent l'affinité des textiles ainsi conditionnés pour une salissure. Les conditions expérimentales sont les suivantes.
TISSUS : Coton 405 |
Polyester coton (PE/C) 7404 Origine TESTFABRIC
Polyester "Dacron 54" (PE)

### APPAREILLAGE : Linitest HANAU (2 pots par essai) (tergotomètre automatisé)

Chaque pot du Linitest contient :
. 10 billes inox de 12 mm de diamètre,
. 4 rectangles de coton (10 x 12 cm),
. 4 rectangles de PE/C (10 x 12 cm), | soit / 20 g de
. 4 rectangles de polyester (10 x 12 cm) | tissu
. 300 ml de solution lessivielle.
. Rapport de bain : 1/15.
CONDITIONS OPERATOIRES :
. Température de lavage : 60_{°}C,
. Durée du lavage : 40 mn (25 mn de montée en température et 15 mn à 60_{°}C),
. Dilution : ajout de 150 ml d'eau dure froide suivi de 5 mn d'agitation,
. 3 rinçages de 5 mn en présence de 400 mnl d'eau froide,
. Dureté de l'eau : 33_{°}TH,
. Séchage des tissus par deux passages successifs sur glaceuse photo,
. Mesure de réflectance : photomètre GARDNER filtre Y, 4 épaisseurs de tissus.

### SALISSURE : "Spangler" (sébum + particules)

DEROULEMENT DES OPERATIONS : - Conditionnement : on effectue un cycle de lavage en présence de l'additif à tester et d'une salissure imprégnée sur des mèches de coton. L'additif peut être introduit soit dans le bain lessiviel, soit au cours du rinçage.
- Mesure de la réflectance des tissus tachés (GARDNER, filtre Y).
- Lavage : on opère de même façon que pour le conditionnement, mais en absence d'additif. Chaque pot de linitest contient ainsi deux échantillons tachés et deux échantillons non tachés de chaque qualité de tissu.
- Mesure de la réflectance après lavage (GARDNER filtre Y). La réflectance des tissus tachés indique l'effet antisalissure.

### EXPRESSION DES RESULTATS :

Les résultats concernant l'anti-redéposition des salissures sont exprimés sous la forme de la valeur de la différence delta R de réflectance avant et après lavage et de l'efficacité E Delta R : Ro - R₂ :
   R₂: réflectance du tissu, sali après lavage,
   Ro: réflectance du tissu, avant lavage,
   Ri: réflectance du tissu blanc non lavé. Plus la rémission delta R est faible, plus est grande l'efficacité de l'additif comme agent anti-redéposition.
   Cet exemple a pour but de mettre en évidence l'effet anti-redéposant d'un latex alcali-soluble en présence d'une formule dont le builder ou l'adjuvant de lavage est constitué par du tripolyphosphate (TPP) et de la zéolite 4A.
   La composition de la formule utilisée est la suivante :

Cet exemple illustre l'utilisation de différents latex à une concentration de 100 ppm dans une formule lessivielle ayant une concentration de 6 g/l de bain.

## Revendications

1. Compositions détergentes ou de rinçage contenant un latex antisalissure et antiredéposant constitué de copolymères vinyliques caractérisées en ce que ces copolymères sont constitués soit de copolymères acétates de vinyle-acides carboxyliques insaturés greffés par des polyesters sulfoniques où les fonctions acétates sont éventuellement en moins partiellement saponifiées, soit de copolymères d'esters (meth) acryliques greffés par des polyesters sulfoniques.

2. Compositions selon la revendication 1 contenant des copolymères acétates de vinyle-acides carboxyliques caractérisées en ce que l'acide carboxylique est choisi parmi les acides maléique, crotonique, (meth)acrylique ou itaconique.

3. Compositions selon l'une des revendications précédentes, caractérisées en ce que le taux d'acide varie entre 3 et 8%.

4. Compositions selon l'une des revendications précédentes, caractérisées en ce que les latex constitués de copolymères acétates de vinyle-acides carboxyliques sont greffés par au maximum 10% de polyestersulfonate.

5. Compositions selon l'une des revendications précédentes, caractérisées en ce que le polyestersulfonate contient 60% d'acide phtalique ou succinique pour 40% d'éthylène oxyde.

6. Compositions selon l'une des revendications précédentes, caractérisées en ce qu'elles contiennent un latex comprenant, en poids:
- de 84 à 96% d'acétate de vinyle,
- de 3 à 6% d'acide crotonique ou acrylique ou un de ses dérivés,
- 1 à 10% de polyester sulfoné.

7. Compositions caractérisées en ce qu'elles contiennent un latex comprenant, en poids:
- de 87 à 94% d'acétate de vinyle,
- de 4 à 5% d'acide crotonique ou acrylique
- 2 à 8% de polyester sulfoné.

8. Compositions selon la revendication 7, caractérisées en ce que l'acide est l'acide acrylique.

9. Compositions selon les revendications 6 à 8, caractérisées en ce que l'ensemble ou une partie seulement des fonctions acétates du latex précité sont saponifiées.

10. Compositions selon la revendication 1 contenant un latex comprenant des copolymères d'esters (meth)acryliques et des acides carboxyliques choisis parmi les acides (meth)acrylique, itaconique et maléique.

11. Compositions selon la revendication 10, caractérisées en ce que les esters (meth)acryliques sont des esters dont la chaîne alkyle contient 1 à 4 atomes de carbone.

12. Compositions selon la revendication 10 ou 11, caractérisées en ce que les esters (meth)acryliques sont choisis parmi le (meth)acrylate de méthyle et le (meth)acrylate d'éthyle.

13. Compositions selon les revendications 10 à 12, caractérisées en ce que le latex est greffé par au maximum 10% de polyestersulfonate.

14. Compositions selon la revendication 13, caractérisées en ce que le polyestersulfonate contient 60% de groupes phtalyl ou succinyl pour 40% de groupes éthylène oxyde.

15. Compositions selon l'une des revendications précédentes, caractérisées en ce qu'elles contiennent au moins 0,1% en poids de latex antisalissure et antiredéposant du type précité.

16. Compositions selon la revendication 15, caractérisées en ce qu'elles contiennent au moins 0,2% et de préférence au moins 0,4% en poids de latex antisalissure et antiredéposant du type précité.

## Patentansprüche

1. Detergens oder Waschmittel, enthaltend einen schmutzabweisenden und die Vergrauung verhindernden Latex, bestehend aus Vinylcopolymeren, dadurch gekennzeichnet, daß die Copolymeren bestehen entweder aus Vinylacetat/ungesättigten Carbonsäure-Copolymeren, auf die Sulfonsäurepolyester aufgepfropft sind und bei denen die Acetatgruppen gegebenenfalls zumindest teilweise verseift sind, oder aus Copolymeren von (Meth)acrylsäureestern, auf die Sulfonsäurepolyester aufgepfropft sind.

2. Mittel nach Anspruch 1, enthaltend Vinylacetat/Carbonsäure-Copolymere, dadurch gekennzeichnet, daß die Carbonsäure ausgewählt ist aus Maleinsäure, Crotonsäure, (Meth)acrylsäure und Itaconsäure.

3. Mittel nach einem der vorangehenden Ansprüche, dadurch gekennzeichnet, daß der Säuregehalt zwischen 3 und 8% liegt.

4. Mittel nach einem der vorangehenden Ansprüche, dadurch gekennzeichnet, daß der Latex besteht aus Vinylacetat/Carbonsäure-Copolymeren, auf die maximal 10% Polyestersulfonat aufgepfropft sind.

5. Mittel nach einem der vorangehenden Ansprüche, dadurch gekennzeichnet, daß das Polyestersulfonat 60% Phthalsäure oder Bernsteinsäure auf 40% Ethylenoxid enthält.

6. Mittel nach einem der vorangehenden Ansprüche, dadurch gekennzeichnet, daß sie einen Latex enthalten, umfassend:
- 84 bis 96 Gew.-% Vinylacetat,
- 3 bis 6 Gew.-% Croton- oder Acrylsäure oder eines Derivats davon,
-1 bis 10 Gew.-% Sulfonsäurepolyester.

7. Mittel, dadurch gekennzeichnet, daß sie einen Latex enthalten, umfassend:
- 87 bis 94 Gew.-% Vinylacetat,
- 4 bis 5 Gew.-% Croton- oder Acrylsäure,
- 2 bis 8 Gew.-% Sulfonsäurepolyester.

8. Mittel nach Anspruch 7, dadurch gekennzeichnet, daß die Säure Acrylsäure ist.

9. Mittel nach den Ansprüchen 6 bis 8, dadurch gekennzeichnet, daß alle oder nur ein Teil der Acetatfunktionen des erwähnten Latex sulfoniert sind.

10. Mittel nach Anspruch 1, enthaltend einen Latex, umfassend die Copolymeren von (Meth)acrylsäureestern und Crotonsäureestern und Carbonsäure, ausgewählt aus (Meth)acrylsäure, Itaconsäure und Maleinsäure.

11. Mittel nach Anspruch 10, dadurch gekennzeichnet, daß die (Meth)acrylsäureester Ester sind, deren Alkylkette 1 bis 4 Kohlenstoffatome enthält.

12. Mittel nach Anspruch 10 oder 11, dadurch gekennzeichnet, daß die (Meth)acrylsäureester ausgewählt sind aus Methyl(meth)acrylat und Ethyl(meth)acrylat.

13. Mittel nach Anspruch 10 bis 12, dadurch gekennzeichnet, daß der Latex mit maximal 10% Polyestersulfonat gepfropft ist.

14. Mittel nach Anspruch 13, dadurch gekennzeichnet, daß das Polyestersulfonat 60% Phthalyl- oder Succinylgruppen auf 40% Ethylenoxidgruppen enthält.

15. Mittel nach einem der vorangehenden Ansprüche, dadurch gekennzeichnet, daß sie mindestens 0,1 Gew.-% schmutzabweisenden und Vergrauung verhindernden Latex der oben angegebenen Art enthalten.

16. Mittel nach Anspruch 15, dadurch gekennzeichnet, daß sie mindestens 0,2 und vorzugsweise mindestens 0,4 Gew.-% schmutzabweisenden und Vergrauung verhindernden Latex der oben angegebenen Art enthalten.

## Claims

1. Detergent or rinsing compositions containing an antisoiling and anti-redeposition latex consisting of vinyl copolymers characterized in that these copolymers consist either of copolymers of vinyl acetates with unsaturated carboxylic acids grafted with sulphonic polyesters in which the acetate functions are optionally at least partially saponified, or of copolymers of (meth)acrylic esters grafted with sulphonic polyesters.

2. Compositions according to Claim 1, containing copolymers of vinyl acetates and carboxylic acids, characterized in that the carboxylic acid is chosen from maleic, crotonic, (meth)acrylic and itaconic acids.

3. Compositions according to one of the preceding claims, characterized in that the content of acid varies between 3 and 8%.

4. Compositions according to one of the preceding claims, characterized in that the latices consisting of copolymers of vinyl acetates and carboxylic acids are grafted with at most 10% of polyester sulphonate.

5. Compositions according to one of the preceding claims, characterized in that the polyester sulphonate contains 60% of phthalic or succinic acid for 40% of ethylene oxide.

6. Compositions according to one of the preceding claims, characterized in that they contain a latex comprising, by weight:
- from 84 to 96% of vinyl acetate,
- from 3 to 6% of crotonic or acrylic acid or one of its derivatives,
-1 1 to 10% of sulphonated polyester.

7. Compositions characterized in that they contain a latex comprising, by weight:
- from 87 to 94% of vinyl acetate,
-from 4 to 5% of crotonic or acrylic acid
- 2 to 8% of sulphonated polyester.

8. Compositions according to Claim 7, characterized in that the acid is acrylic acid.

9. Compositions according to Claims 6 to 8, characterized in that all or only some of the acetate functions of the abovementioned latex are saponified.

10. Compositions according to Claim 1, containing a latex comprising copolymers of (meth)acrylic esters and carboxylic acids chosen from (meth)acrylic, itaconic and maleic acids.

11. Compositions according to Claim 10, characterized in that the (meth)acrylic esters are esters in which the alkyl chain contains 1 to 4 carbon atoms.

12. Compositions according to Claim 10 or 11, characterized in that the (meth)acrylic esters are chosen from methyl (meth)acrylate and ethyl (meth)acrylate.

13. Compositions according to Claims 10 to 12, characterized in that the latex is grafted with at most 10% of polyester sulphonate.

14. Compositions according to Claim 13, characterized in that the polyester sulphonate contains 60% of phthalyl or succinyl groups for 40% of ethylene oxide groups.

15. Compositions according to one of the preceding claims, characterized in that they contain at least 0.1% by weight of antisoiling and anti-redeposition latex of the aforementioned type.

16. Compositions according to Claim 15, characterized in that they contain at least 0.2%, and preferably at least 0.4% by weight, of antisoiling and anti-redeposition latex of the aforementioned type.
